# EUROPÄISCHE PATENTSCHRIFT

(11) **EP 3 334 610 B1**
(45) Veröffentlichungstag und Bekanntmachung des Hinweises auf die Patenterteilung: **05.06.2019**
(21) Anmeldenummer: 16750814.2
(22) Anmeldetag: 09.08.2016
(51) Int. Cl.: B42C 3/00, B42D 25/44

(54) **BUCHARTIGES DOKUMENT, INSBESONDERE WERT- ODER SICHERHEITSDOKUMENT UND VERFAHREN ZU DESSEN HERSTELLUNG**
BOOK-LIKE DOCUMENT, IN PARTICULAR A VALUE OR SECURITY DOCUMENT, AND METHOD FOR PRODUCING THE SAME
DOCUMENT DU TYPE LIVRE, EN PARTICULIER DOCUMENT DE VALEUR OU DE SÉCURITÉ ET PROCÉDÉ POUR SA FABRICATION

(30) Priorität: 14.08.2015 DE 102015113413
(43) Veröffentlichungstag der Anmeldung: 20.06.2018
(73) Patentinhaber: Bundesdruckerei GmbH, 10969 Berlin (DE)
(72) Erfinder: RÜCKRIEMEN, Jörg, 10999 Berlin (DE)
(74) Vertreter: Mammel und Maser
(86) Internationale Anmeldenummer: PCT/EP2016/068962
(87) Internationale Veröffentlichungsnummer: WO 2017/029159

(56) Entgegenhaltungen:
- DE-A1-102012 020 056
- DE-A1-102012 112 383

## Beschreibung

### Buchartiges Dokument, insbesondere Wert- oder Sicherheitsdokument und Verfahren zu dessen Herstellung

Die Erfindung betrifft ein buchartiges Dokument, insbesondere ein Wert- oder Sicherheitsdokument, mit einer Buchdeckenvorderseite und eine Buchdeckenrückseite sowie mit einer Mehrzahl von Datenseiten, die zwischen der Buchdeckenvorderseite und der Buchdeckenrückseite vorgesehen sind, wobei die Buchdeckenvorderseite und Buchdeckenrückseite sowie die Datenseiten zur Bildung eines Buchrückens ausgerichtet und miteinander verbunden sind sowie ein Verfahren zur Herstellung eines solchen buchartigen Dokumentes.

Aus der DE 10 2012 213 913 A1 ist ein Wert- und/oder Sicherheitsdokument bekannt, welches einen Bucheinband mit einer Buchdeckenvorderseite und einer Buchdeckenrückseite umfasst. In diesem Bucheinband ist ein Buchblock aus mehreren Datenseiten vorgesehen, die gemeinsam mit einer Lasche in einer Personalisierdatenseite vernäht und anschließend in den Bucheinband eingehängt sind. Um das Aufsperrverhalten eines solchen buchartigen Dokumentes zu verbessern, umfasst die Personalisierdatenseite eine Lasche aus einem textilen Material, welche durch die Naht zusammen mit den als Doppelseiten ausgebildeten Datenseiten vernäht wird. Dadurch kann eine höhere Flexibilität der Lasche gegenüber der bislang aus einem PC-Laminat gebildeten Lasche gegeben sein.

Aus der DE 10 2012 020 056 A1 ist ein buchartiges Dokument nach dem Oberbegriff des Anspruchs 1 bekannt, bei welchem die Buchdeckenvorderseite, die Buchdeckenrückseite und die dazwischen liegenden Datenseiten mittels eines Klebstoffs miteinander verbunden sind, wobei der Klebstoff einen Buchrücken bildet. Dabei umfassen die Datenseiten und/oder eine Personalisierdatenseite eine Mehrzahl von Perforationslöchern, so dass der Klebstoff bei der Bildung des Buchrückens die Perforationslöcher durchdringen kann, um dadurch eine verbesserte Einbindung der Datenseiten zwischen der Buchdeckenvorderseite und der Buchdeckenrückseite zu ermöglichen.

Der Erfindung liegt die Aufgabe zugrunde, ein buchartiges Dokument, insbesondere Wert- oder Sicherheitsdokument, kostengünstig herzustellen und weiterhin das Aufsperrverhalten zu verbessern.

Diese Aufgabe wird durch ein buchartiges Dokument gelöst, bei welchem die Buchdeckenvorderseite, die Buchdeckenrückseite und die dazwischen liegenden Datenseiten jeweils eine Lasche aufweisen und die Buchdeckenvorderseite, die Buchdeckenrückseite und die dazwischen liegenden Datenseiten mit den jeweiligen Laschen übereinander liegend ausgerichtet und die Laschen der Buchdeckenvorderseite, der Buchdeckenrückseite und Datenseiten zumindest abschnittsweise durch eine stoffschlüssige Verbindung gemeinsam miteinander verbunden sind. Dadurch werden die Bestandteile des buchartigen Dokumentes - also zumindest die Buchdeckenvorderseite, die Buchdeckenrückseite und die dazwischen liegenden Datenseiten - durch jeweils eine Lasche zu einem gemeinsamen Buchrücken miteinander verbunden. Durch die stoffschlüssige Verbindung wird eine Verbindungszone an den Laschen ausgebildet, an der alle Laschen angebunden sind. In der Verbindungszone sind die Laschen monolithisch verbunden. Durch einen solchen Aufbau des buchartigen Dokumentes kann eine Vereinfachung der Passbuchbindung erfolgen, da die Bildung des Buchrückens nach dem Aufstapeln der Buchdeckenvorderseite, der Buchdeckenrückseite und der Datenseiten ohne einen Buchschnitt hergestellt werden kann.

Nach einer bevorzugten Ausgestaltung des buchartigen Dokuments ist zwischen der Verbindungszone und der Buchdeckenvorderseite, der Buchdeckenrückseite und den Datenseiten ein nur durch die Lasche gebildeter Schwenkbereich vorgesehen. Dadurch kann das Aufsperrverhalten des buchartigen Dokumentes verbessert werden.

Auf der Verbindungszone können bevorzugt zumindest eine Prägung und/oder zumindest eine Profilierung aufgebracht sein. Diese Prägung oder Profilierung kann ein zusätzliches Sicherheitsmerkmal darstellen.

Gemäß einer ersten bevorzugten Ausführungsform der Buchdeckenvorderseite, der Buchdeckenrückseite und/oder der Datenseiten ist eine Lasche einseitig aufgebracht. Die Lasche ist vorteilhafterweise in einem Randbereich der Buchdeckenvorderseite, der Buchdeckenrückseite und/oder der Datenseiten beziehungsweise des Dokumentenbogens überlappend angeordnet und in diesem Überlappungsbereich fest verbunden. Beispielsweise kann die Lasche auf die Buchdeckenvorderseite, die Buchdeckenrückseite und/oder Datenseiten durch Kleben, Schweißen oder Laminieren aufgebracht sein.

Gemäß einer alternativen Ausgestaltung der Buchdeckenvorderseite, der Buchdeckenrückseite und/oder Datenseiten kann zumindest zwischen zwei Schichten oder Lagen zur Bildung der Buchdeckenvorderseite, der Buchdeckenrückseite und/oder der Datenseiten die Lasche eingebracht werden. Dabei kann sich die Lasche nur teilweise in einem Randbereich der Buchdeckenvorderseite, der Buchdeckenrückseite und/oder Datenseiten erstrecken und einen Überlappungsbereich bilden. Alternativ kann sich die Lasche vollständig über die gesamte flächige Erstreckung der zwei Schichten oder Lagen zur Bildung der Buchdeckenvorderseite, Buchdeckenrückseite und/oder Datenseiten erstrecken.

Bevorzugt wird die Lasche aus einem schmelzfähigen, insbesondere thermoplastischen, Material oder aus einem nicht-schmelzfähigen Material mit zumindest einer schmelzfähigen, insbesondere thermoplastischen, Beschichtung, einem Überzug oder Bestandteilen hergestellt. Dadurch kann nach dem Bereitstellen und Übereinanderstapeln der für das buchartige Dokument vorgesehenen Komponenten, also zumindest einer Buchdeckenvorderseite, einer Buchdeckenrückseite und mehrerer Datenseiten, durch das stoffschlüssige Verbinden der Laschen das buchartige Dokument fertiggestellt werden, ohne dass weitere Arbeitsschritte oder zusätzliche Komponenten, wie beispielsweise Klebemittel, erforderlich sind.

Bevorzugt ist die Lasche aus einem Gewebe, Gewirke, Gestrick, Vlies oder Filz hergestellt, welche ausschließlich aus einem thermoplastischen Werkstoff oder einer Materialmischung mit einem Materialbestandteil aus thermoplastischem Werkstoff besteht. Alle diese Arten zur Ausbildung der Lasche können eingesetzt werden, sofern diese die hinreichende Rausreiß-Festigkeit aufweisen.

Eine weitere bevorzugte Ausgestaltung der Lasche sieht vor, dass diese aus einem Gewebe mit einem Faserverbund aus schmelzbaren und nicht-schmelzbaren Fäden gebildet ist. Bevorzugt wird das Gewebe aus schmelzbaren Schussfäden und nicht-schmelzbaren Kettfäden gebildet, wobei sich die Schussfäden längs der Verbindungszone erstrecken und sich somit die Kettfäden zwischen der Verbindungszone und der Buchdeckenvorderseite, der Buchdeckenrückseite und/oder der Datenseiten erstrecken und eine hinreichend feste Anordnung zur Verbindungszone sicherstellen.

Eine weitere alternative Ausgestaltung der Lasche sieht vor, dass diese aus einem Gewebe besteht, welches aus Fasern hergestellt ist, das zumindest eine Hybridfaser umfasst. Bei einer solchen Hybridfaser kann ein Faserkern oder zumindest eine den Faserkern umgebende Faserschicht vorgesehen sein, die eine höhere Schmelztemperatur oder Glasübergangstemperatur als die äußere Faserhülle umfasst. Somit kann die äußere Faserhülle die stoffschlüssige Verbindung zur Bildung der Verbindungszone eingehen.

Eine weitere alternative Ausgestaltung der Lasche sieht vor, dass diese aus einem textilen Gewebe mit zumindest einer einseitigen Beschichtung aus einem thermoplastischen Material besteht. Auch dies ermöglicht die stoffschlüssige Verbindung mit benachbarten Laschen zur Bildung der gemeinsamen Verbindungszone.

Des Weiteren ist bevorzugt eine Personalisierdatenseite in das buchartige Dokument eingebunden. Eine solche Personalisierdatenseite kann beispielsweise gemäß dem ICAO-Standard ausgebildet sein und ein Bild des Dokumenteninhabers, eine OCR-lesbare ICAO-Zone sowie weitere Personalisierdatenseiten umfassen. Des Weiteren kann die Personalisierdatenseite mit einem Transpondermodul ausgestattet sein, welches aus einem IC-Chip sowie einer Antenne besteht. Alternativ kann ein solches Transpondermodul auch in der Buchdeckenvorderseite und/oder Buchdeckenrückseite vorgesehen sein. Des Weiteren können in der Personalisierdatenseite und/oder der Buchdeckenvorderseite und/oder Buchdeckenrückseite elektronische Elemente und/oder sonstige Sicherheitselemente eingebracht sein.

Gemäß einer ersten Ausführungsform kann die Lasche der Personalisierdatenseite in Analogie zu einer der vorbeschriebenen Ausführungsformen ausgebildet und die Laschen der Buchdeckenvorderseite, Buchdeckenrückseite und/oder der Datenseiten aufgebracht oder eingebracht sein. Alternativ kann die Lasche der Personalisierdatenseite aus der zumindest einen Schicht gebildet sein, welche eine äußere Umhüllung zumindest um eine Drucklage zur Bildung der Personalisierdatenseite bildet.

Die der Erfindung zugrunde liegende Aufgabe wird des Weiteren durch ein Verfahren zur Herstellung eines buchartigen Dokumentes, insbesondere Wert- oder Sicherheitsdokument, gelöst, bei welchem die Buchdeckenvorderseite, die Buchdeckenrückseite und die Datenseiten jeweils mit einer Lasche bereitgestellt werden, bei dem diese zueinander ausgerichtet werden und bei dem zur Bildung eines Buchrückens die übereinander liegenden Laschen durch eine stoffschlüssige Verbindung gemeinsam miteinander unter Bildung einer Verbindungszone verbunden werden. Dieses Herstellungsverfahren ermöglicht eine Vereinfachung gegenüber der bisherigen Herstellung von buchartigen Dokumenten. Bei diesen war es erforderlich, die Datenseiten zu einem Buchblock zusammenzufassen und miteinander zu vernähen, um darauffolgend den Buchblock in den Bucheinband einzuhängen. Durch das erfindungsgemäße Verfahren ist ein Vernähen der Datenseiten nicht mehr erforderlich. Es genügt ein Ausrichten und anschließendes Verbinden der Laschen. Zudem ist eine hinreichende Rausreiß-Festigkeit durch die stoffschlüssige Verbindung der Laschen zum Buchrücken ermöglicht. Darüber hinaus kann nach dem Aufstapeln der Datenseiten, der Buchdeckenvorderseite oder der Buchdeckenrückseite ohne weiteren Buchschnitt nach Einbringen der Verbindungszone das buchartige Dokument fertiggestellt sein.

Bevorzugt wird vor dem stoffschlüssigen Verbinden der Laschen der äußere Rand der Laschen zueinander ausgerichtet. Alternativ kann vorgesehen sein, dass die Buchdeckenvorderseite, die Buchdeckenrückseite, die Datenseiten und/oder die Personalisierdatenseite an zwei deren Außenkanten ausgerichtet werden.

Nach einer bevorzugten Ausgestaltung des Verfahrens wird eine Verbindungszone eingebracht, welche sich ausgehend von einem äußeren freien Rand der Laschen in Richtung auf die Buchdeckenvorderseite, die Buchdeckenrückseite und die Datenseiten erstreckt, und die Breite der Verbindungszone ist kleiner als die Breite der Lasche. Dadurch kann ein Scharnierbereich zwischen der Verbindungszone und der Buchdeckenvorderseite, Buchdeckenrückseite und den Datenseiten geschaffen werden, entlang derer sich lediglich die Lasche erstreckt und das Aufsperrverhalten verbessert wird.

Die Verbindungszone wird bevorzugt vollständig entlang dem äußeren freien Rand entlang der Längsseite der Laschen gebildet. Dadurch kann ein geschlossener Buchrücken gebildet werden. Dieser Buchrücken verbindet die Buchdeckenvorderseite und Buchdeckenrückseite zu einem Bucheinband.

Nach einer bevorzugten Ausführungsform des Verfahrens wird der zumindest ein Laschenabschnitt der Laschen durch Schweißen, insbesondere Ultraschallschweißen oder Verschmelzen, insbesondere Laminieren, miteinander verbunden. Die Auswahl des Verbindungsverfahrens zum stoffschlüssigen Verbinden kann sowohl in Abhängigkeit der Anzahl der übereinander liegenden Laschen und/oder der verwendeten Materialien der Lasche ausgewählt werden.

Bevorzugt wird eine Verbindungszone eingebracht, welche in der Breite kleiner als die Breite der Lasche ausgebildet ist. Dadurch kann zwischen der Verbindungszone und der Buchdeckenvorderseite, der Buchdeckenrückseite und/oder den Datenseiten ein Scharnier ausgebildet werden, um ein leichtes Aufklappen und anschließendes Schließen der Datenseiten zu ermöglichen, ohne dass ein Aufsperren des buchartigen Dokumentes gegeben ist.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
Figur 1 eine schematische Seitenansicht eines geschlossenen buchartigen Dokumentes mit einem erfindungsgemäßen Aufbau,
Figur 2 eine schematische Ansicht von oben auf Figur 1,
Figur 3 eine schematische Schnittansicht einer alternativen Ausführungsform für eine Komponente des buchartigen Dokumentes und
Figur 4 eine schematische Schnittansicht einer weiteren alternativen Ausführungsform für eine Komponente des buchartigen Dokumentes.

In Figur 1 ist eine schematische Seitenansicht auf ein buchartiges Dokument 11 dargestellt. Bei diesem buchartigen Dokument 11 handelt es sich beispielsweise um ein Identifikationsdokument wie einen Reisepass. Ein solches buchartiges Dokument kann eines der Formate ID1, ID2 oder ID3 gemäß der ISO-IEC 7810 aufweisen.

Das buchartige Dokument 11 umfasst einen Bucheinband 12, der aus einer Buchdeckenvorderseite 14 und einer Buchdeckenrückseite 16 besteht. Dazwischen liegend sind mehrere Datenseiten 17 angeordnet. Das buchartige Dokument 11 kann des Weiteren eine Personalisierdatenseite 19 aufweisen. Bei einer solchen Personalisierdatenseite 19 kann es sich üblicherweise um ein Laminat aus wenigstens zwei Schichten, insbesondere Polycarbonat (PC)-Schichten handeln, durch welche die Druckeinlage eingeschlossen wird beziehungsweise die PC-Schichten eine Umhüllung für die Druckeineinlage und gegebenenfalls das vorhandene Transpondermodul bilden. Die Buchdeckenvorderseite 14, die Buchdeckenrückseite 16 und die Datenseiten 17 weisen jeweils eine Lasche 21 auf, die über das Format der Buchdeckenvorderseite 14, der Buchdeckenrückseite 16, der Datenseiten 17 und/oder der Personalisierdatenseite 19 hinaussteht.

Zur Bildung eines buchartigen Dokumentes 11 werden die Laschen 21 der übereinander gestapelten Buchdeckenvorderseite 14, der gegebenenfalls vorhandenen Personalisierdatenseite 19, der Datenseiten 17 und der Buchdeckenrückseite 16 ausgerichtet. Diese Ausrichtung kann entlang der Längsseiten der Buchdeckenvorderseite 14, der gegebenenfalls vorhandenen Personalisierdatenseite 19, der Datenseiten 17 und der Buchdeckenrückseite 16 sowie den beiden einander gegenüberliegenden Stirnseiten oder entlang dem äußeren Rand am freien Ende der Laschen 21 und den schmalen, einander gegenüberliegenden Stirnseiten der Buchdeckenvorderseite 14, der gegebenenfalls vorhandenen Personalisierdatenseite 19, der Datenseiten 17 und der Buchdeckenrückseite 16 erfolgen. Darauffolgend werden die Laschen 21 durch eine stoffschlüssige Verbindung miteinander verbunden, so dass eine den Buchrücken 23 bildende Verbindungszone 25 an den Laschen 21 ausgebildet ist.

Die Breite der Verbindungszone 25 erstreckt sich dabei nur teilweise über die Breite der Laschen 21 in Richtung auf die Buchdeckenvorderseite 14, die Buchdeckenrückseite 16 und die Datenseiten 17. Zwischen der Verbindungszone 25 in der Buchdeckenvorderseite 14, der Buchdeckenrückseite 16 und den Datenseiten 17 ist somit jeweils ein Scharnierbereich 26 vorgesehen, innerhalb dem sich lediglich die Lasche 21 erstreckt. Dadurch ist das Aufklappen und Schließen der Buchdeckenvorderseite 14, Buchdeckenrückseite 16 und/oder der Datenseiten 17 erleichtert. Zudem kann ein selbständiges Aufsperren nach dem Schließen des buchartigen Dokumentes 11 verhindert werden.

Die Figur 2 zeigt eine Ansicht von oben auf das buchartige Dokument 11 gemäß Figur 1. Die Verbindungszone 25 zur Bildung des Buchrückens 23 erstreckt sich bevorzugt vollständig entlang der Längsseiten der Laschen 21 von der Buchdeckenvorderseite 14 und der Buchdeckenrückseite 16. Des Weiteren erstreckt sich die Verbindungszone 25 bevorzugt vollständig entlang der Längsseite der Laschen 21. Alternativ können auch nur einzelne Bereiche oder Abschnitte längs der Längskante der Lasche 21 stoffschlüssig miteinander verbunden sein. Bevorzugt ist ein äußerer Rand der Verbindungszone 25, also die zwischen den zwei einander gegenüberliegenden Schmalseiten 28 als auch die dazwischen liegende Längsseite 29 der Laschen 21, vollständig stoffschlüssig miteinander verbunden, um einen geschlossenen Buchrücken 23 zu bilden und ein Auftrennen der Verbindungszone 25 zu erschweren.

In Figur 1 ist beispielsweise ein Aufbau der Datenseiten 17 dargestellt. Zwischen einer oberen und unteren Schicht 31, 32 ist eine Zwischenlage 33 vorgesehen, welche sich gleichzeitig über die obere und untere Schicht 31, 32 hinaus erstreckt und die Lasche 21 bildet. Die obere und untere Schicht 31, 32 besteht bevorzugt aus einem bedruckbaren Material, insbesondere Papier oder dergleichen. Die Zwischenlage 33, welche sich bevorzugt vollständig zwischen der oberen und unteren Schicht 31, 32 erstreckt, ist aus einem für die Lasche 21 vorgesehenen Material ausgebildet. Alternativ können die Datenseiten nur eine obere oder nur eine untere Schicht 31, 32 auf der Zwischenlage 33 aufweisen.

Die Buchdeckenvorderseite 14 und Buchdeckenrückseite 16 können einen analogen Aufbau zur Datenseite 17 aufweisen. Bevorzugt ist an einer Außenseite der Buchdeckenvorderseite 14 und der Buchdeckenrückseite 16 jeweils ein dekorativer Einband vorgesehen.

Die Personalisierdatenseite 19, welche beispielsweise aus einem Laminat aus PC-Schichten ausgebildet ist, kann mit einer Lasche 21 versehen sein, deren Materialien nachfolgend noch näher beschrieben werden.

In Figur 3 ist ein alternativer Aufbau für eine Datenseite 17, eine Personalisierdatenseite 19, eine Buchdeckenvorderseite 14 und/oder Buchdeckenrückseite 16 vorgesehen. Bei dieser Ausführungsform ist zwischen einer oberen und unteren Schicht 31, 32 lediglich eine schmale streifenförmige Lasche 21 eingebracht, die in einem Überlappungsbereich 35 zwischen der zumindest einen oberen und zumindest einen unteren Schicht eingebunden ist. Zum Ausgleich kann daran anschließend zwischen der oberen und unteren Schicht 31, 33 eine separate Ausgleichslage 36 vorgesehen sein.

In Figur 4 ist eine weitere schematische Seitenansicht einer alternativen Ausführungsform für die Buchdeckenvorderseite 14, die Buchdeckenrückseite 16, die Personalisierdatenseite 19 und/oder die Datenseite 17 dargestellt. Diese Ausführungsform weicht gegenüber der in Figur 3 dahingehend ab, dass die Lasche 21 einen Überlappungsbereich 35 zur zumindest einen oberen Schicht 31 und/oder unteren Schicht 32 aufweist und auf einer Außenseite der Schicht 31 oder der Schicht 33 aufgebracht und mit dieser verbunden ist.

Die Laschen 21 bestehen bevorzugt aus einem schmelzbaren Material, um ein stoffschlüssiges oder formschlüssiges Verbinden, beispielsweise durch einen Schweiß- oder Laminiervorgang, zu ermöglichen. Bevorzugt besteht das Laschenmaterial aus einem thermoplastischen Kunststoff, beispielsweise einem Polyester, insbesondere Polyethylenterephthalat, oder einem thermoplastischen Polyurethan (TPU). Solche Materialien eignen sich auch zur Ausbildung eines Gewebes. Des Weiteren ist bevorzugt ein Schmelzpunkt oder die Glasübergangstemperatur der Lasche 21 vorzugsweise an die Materialeigenschaften der oberen und/oder unteren Schicht 31, 32 der Datenseiten 17, der Buchdeckenvorderseite 14 und/oder der Buchdeckenrückseite 16 und/oder der Personalisierdatenseite 19 angepasst, sofern die Schicht 31, 32 nicht aus Papier oder einem papierähnlichen Material besteht. Bevorzugt sind die Schmelz- beziehungsweise Glasübergangstemperaturen ähnlich, damit eine stoffschlüssige Anbindung der Lasche 21 an die obere und/oder untere Schicht 31, 32 ermöglicht ist. Darüber hinaus weist dies auch den Vorteil auf, dass die Laschen 21 miteinander innerhalb der Verbindungszone 25 einfach und fehlerfrei durch einen Schweiß- oder Laminiervorgang miteinander verbindbar sind.

Die Lasche 21 kann auch aus einem Gewirke, Gestrick oder dergleichen oder in Form eines Filzes oder Vlieses ausgebildet sein, sofern es die erforderliche Reißfestigkeit aufweist. Des Weiteren kann die Lasche 21 aus einem Gewebe, insbesondere einem Mischgewebe, ausgebildet sein, bei welchem beispielsweise die Kettfäden aus einem nicht-schmelzbaren Material und die Schussfäden aus einem schmelzbaren Material ausgebildet sind. Die Schussfäden erstrecken sich in diesem Fall in Längsrichtung der Verbindungszone 25. Die Kettfäden erstrecken sich zwischen der Verbindungszone 25 in Richtung auf die Buchdeckenvorderseite 14, die Datenseiten 17 und/oder Buchdeckenrückseite 16. Eine solche Anordnung weist den Vorteil auf, dass nur eines der beiden Materialien eine stoffschlüssige Verbindung zur Bildung der Verbindungszone 25 eingeht.

Des Weiteren kann alternativ ein Gewebe aus zumindest einer Hybridfaser hergestellt sein. Eine solche Hybridfaser weist einen Faserkern oder eine den Faserkern umhüllende Faserschicht auf, deren Schmelztemperatur höher als eine äußere Faserhülle ist. Dadurch kann ein Teil der Fasern zur Bildung der Verbindungszone aufgeschmolzen werden, wobei der weitere Teil zur Aufrechthaltung der Festigkeit der Lasche unbeeinflusst bleibt.

Des Weiteren kann die Lasche 21 aus einem textilen Gewebe, Gewirke, Gestrick, Vlies oder Filz ausgebildet sein, welches zumindest eine einseitige Beschichtung aus einem thermoplastisch schmelzbaren Material umfasst oder thermoplastische Fasern, Fäden oder dergleichen eingearbeitet sind. Dadurch können wiederum die thermoplastischen Komponenten in einem solchen Laschenmaterial zur Bildung der Verbindungszone 25 dienen. Die zumindest einseitig auf das textile Gewebe, Gewirke, Gestrick, Vlies oder Filz aufgebrachte Beschichtung kann sich über die gesamte Breite der Lasche 21 erstrecken oder auch nur in einem Bereich, der zur Bildung der Verbindungszone 25 dient.

Bevorzugt bestehen die Laschen 21 der Buchdeckenvorderseite 14, der Buchdeckenrückseite 16, der dazwischen liegenden Datenseiten 17 und gegebenenfalls der Personalisierdatenseite 19 alle aus demselben Material und/oder Aufbau. Alternativ können die Materialien für die Laschen 21 der Buchdeckenvorderseite 14, der Buchdeckenrückseite 16, der Datenseiten 17 und/oder der Personalisierdatenseiten 19 voneinander abweichen, so dass diese jeweils für deren Einbindung und Verwendungszweck in die Buchdeckenvorderseite 14, die Buchdeckenrückseite 16, die Datenseiten 17 und/oder Personalisierdatenseiten 19 geeignet sind. Jedoch ist erforderlich, dass diese Materialien noch eine ähnliche Schmelz- oder Glasübergangstemperatur aufweisen, damit diese eine stoffschlüssige Verbindung eingehen und die Verbindungszone 25 bilden.

Alternativ kann auch vorgesehen sein, dass die Lasche 21 aus einem der vorstehend genannten Materialien besteht und durch eine Klebeverbindung mit der Buchdeckenvorderseite 14, der Buchdeckenrückseite 16, der Datenseite 17 und/oder der Personalisierdatenseite 19 verbunden ist.

**Bezugszeichenliste**

| | |
|---|---|
| 11. Buchartiges Dokument | 34. |
| 12. Bucheinband | 35. Überlappungsbereich |
| 13. | 36. Ausgleichslage |
| 14. Buchdeckenvorderseite | |
| 15. | |
| 16. Buchdeckenrückseite | |
| 17. Datenseite | |
| 18. | |
| 19. Personalisierdatenseite | |
| 20. | |
| 21. Lasche | |
| 22. | |
| 23. Buchrücken | |
| 24. | |
| 25. Verbindungszone | |
| 26. Schwenkbereich | |
| 27. | |
| 28. Schmalseite | |
| 29. Längsseite | |
| 30. | |
| 31. Obere Schicht | |
| 32. Untere Schicht | |
| 33. Zwischenlage | |

## Patentansprüche

1. Buchartiges Dokument, insbesondere Wert- oder Sicherheitsdokument, mit einer Buchdeckenvorderseite (14) und einer Buchdeckenrückseite (16), mit einer Mehrzahl von Datenseiten (17), die zwischen der Buchdeckenvorderseite (14) und der Buchdeckenrückseite (16) vorgesehen sind, wobei die Buchdeckenvorderseite (14), die Datenseiten (17) und die Buchdeckenrückseite (16) zur Bildung eines Buchrückens (23) ausgerichtet und miteinander verbunden sind, **dadurch gekennzeichnet, dass** die Buchdeckenvorderseite (14), die Buchdeckenrückseite (16) und die Datenseiten (17) jeweils eine Lasche (21) aufweisen und die Laschen (21) der Buchdeckenvorderseite (14), der Buchdeckenrückseite (16) und der Datenseiten (17) übereinander liegend und zueinander ausgerichtet sind und alle Laschen (21) durch eine stoffschlüssige Verbindung gemeinsam miteinander verbunden sind und zumindest abschnittsweise eine den Buchrücken (23) bildende Verbindungszone (25) vorgesehen ist.

2. Buchartiges Dokument nach Anspruch 1, **dadurch gekennzeichnet, dass** zwischen der Verbindungszone (25) und der Buchdeckenvorderseite (14), der Buchdeckenrückseite (16) und den Datenseiten (17) ein nur durch die Lasche (21) gebildeter Schwenkbereich (26) vorgesehen ist.

3. Buchartiges Dokument nach einem der vorhergehenden Ansprüche, **dadurch gekennzeichnet, dass** auf einer Außenseite der Verbindungszone (25) zumindest eine Prägung und/oder zumindest eine Profilierung eingebracht ist.

4. Buchartiges Dokument nach einem der vorhergehenden Ansprüche, **dadurch gekennzeichnet, dass** die Lasche (21) auf der Buchdeckenvorderseite (14), Buchdeckenrückseite (16) und/oder der jeweiligen Datenseite (17) einseitig, insbesondere durch Kleben, Schweißen oder Laminieren, aufgebracht ist.

5. Buchartiges Dokument nach einem der Ansprüche 1 bis 3, **dadurch gekennzeichnet, dass** die Lasche (21) zwischen zumindest einer oberen und unteren Schicht (31, 32) der Buchdeckenvorderseite (14), der Buchdeckenrückseite (16) und/oder den jeweiligen Datenseiten (17) eingebracht ist.

6. Buchartiges Dokument nach einem der vorhergehenden Ansprüche, **dadurch gekennzeichnet, dass** die Lasche (21) aus einem schmelzfähigen, insbesondere thermoplastischen, Material oder einem nicht-schmelzfähigen Material mit einer schmelzfähigen, insbesondere thermoplastischen, Beschichtung oder einem Überzug oder Bestandteilen hergestellt ist.

7. Buchartiges Dokument nach einem der vorhergehenden Ansprüche, **dadurch gekennzeichnet, dass** die Lasche (21) aus einem Gewebe, Gewirke, Gestrick, Vlies oder Filz hergestellt ist, welche ausschließlich aus einem thermoplastischen Werkstoff oder einer Materialmischung mit einem Materialbestandteil aus thermoplastischem Werkstoff besteht.

8. Buchartiges Dokument nach einem der vorhergehenden Ansprüche, **dadurch gekennzeichnet, dass** die Lasche (21) aus einem Gewebe mit einem Faserverbund aus schmelzbaren und nicht-schmelzbaren Fäden gebildet ist, insbesondere aus schmelzbaren Schussfäden und nicht-schmelzbaren Kettfäden, wobei die schmelzbaren Schussfäden entlang der Längsseite der Verbindungszone (25) ausgerichtet sind.

9. Buchartiges Dokument nach einem der Ansprüche 1 bis 7, **dadurch gekennzeichnet, dass** die Lasche (21) aus einem Gewebe aus mehreren Fasern hergestellt ist, welche zumindest eine Hybridfaser umfasst, die einen Faserkern oder zumindest eine den Faserkern umgebende Faserschicht aufweist, die eine höhere Schmelztemperatur als eine äußere Faserhülle aufweist, oder dass die Lasche (21) aus einem textilen Gewebe mit zumindest einer einseitigen Beschichtung aus einem thermoplastischen Material ausgebildet ist.

10. Buchartiges Dokument nach einem der vorhergehenden Ansprüche, **dadurch gekennzeichnet, dass** zumindest eine Personalisierdatenseite (19) mit der Lasche (21) in der Verbindungszone (25) verbunden ist.

11. Verfahren zur Herstellung eines buchartigen Dokumentes, insbesondere nach einem der Ansprüche 1 bis 10,
- mit einer Buchdeckenvorderseite (14) und einer Buchdeckenrückseite (16),
- mit einer Mehrzahl von Datenseiten (17), die zwischen der Buchdeckenvorderseite (14) und Buchdeckenrückseite (16) angeordnet sind, wobei die Buchdeckenvorderseite (14), die Buchdeckenrückseite (16) und die Datenseiten (17) übereinander liegend gestapelt und zueinander ausgerichtet und miteinander verbunden werden,
**dadurch gekennzeichnet,**
- **dass** die Buchdeckenvorderseite (14), die Buchdeckenrückseite (16) und die Datenseiten (17) jeweils mit einer daran befestigten Lasche (21) bereitgestellt werden,
- **dass** die Buchdeckenvorderseite (14), die Buchdeckenrückseite (16) und die Datenseiten (17) zueinander ausgerichtet werden,
- **dass** die Laschen (21) zumindest abschnittsweise zur Bildung eines Buchrückens (23) durch ein stoffschlüssiges Verbinden der Laschen (21) gemeinsam miteinander verbunden werden und eine Verbindungszone (25) gebildet wird.

12. Verfahren nach Anspruch 11, **dadurch gekennzeichnet, dass** ein äußerer Rand der übereinander gestapelten Laschen (21) zueinander ausgerichtet wird oder dass die Buchdeckenvorderseite (14), die Buchdeckenrückseite (16), die Datenseiten (17) und/oder die Personalisierdatenseite (19) an zwei deren Außenkanten ausgerichtet werden.

13. Verfahren nach Anspruch 11, **dadurch gekennzeichnet, dass** an den Laschen (21) eine Verbindungszone (25) eingebracht wird, welche sich ausgehend von einem äußeren freien Randbereich der Laschen (21) in Richtung auf die Buchdeckenvorderseite (14), die Buchdeckenrückseite (16), die Datenseiten (17) und/oder der Personalisierdatenseite (19) erstreckt, oder dass an den Laschen (21) eine Verbindungszone (25) ausgebildet wird, welche sich vollständig entlang dem äußeren freien Rand entlang der Längsseite der Laschen (21) erstreckt und ein Buchrücken (23) gebildet wird.

14. Verfahren nach Anspruch 11, **dadurch gekennzeichnet, dass** die Laschen (21) durch Schweißen, insbesondere Ultraschallschweißen, oder durch Verschmelzen, insbesondere Laminieren, miteinander verbunden werden.

15. Verfahren nach Anspruch 11, **dadurch gekennzeichnet, dass** die Verbindungszone (25) in der Breite kleiner als die Breite der Lasche (21) ausgebildet wird, so dass ein freier Schwenkbereich (26) zwischen der Verbindungszone (25) und der Buchdeckenvorderseite (14), der Buchdeckenrückseite (16) und/oder den jeweiligen Datenseiten (17) verbleibt.

## Claims

1. A book-like document, in particular a document of value or security document, including a book case front cover page (14) and a book case back cover page (16), including a plurality of data pages (17) which are provided between said book case front cover page (14) and said book case back cover page (16), the book case front cover page (14), the data pages (17), and the book case back cover page (16) being aligned with respect to one another and interconnected so as to form a book spine (23), **characterised in that** the book case front cover page (14), the book case back cover page (16), and the data pages (17) have each a tab (21), and the tabs (21) of the book case front cover page (14), the book case back cover page (16) and the data pages (17) lie on top of one another and are oriented with respect to one another, and **in that** all tabs (21) are mutually interconnected by means of a firmly bonded connection, a connection zone (25) being provided in at least some sections so as to form the book spine (23).

2. The book-like document as claimed in claim 1, **characterised in that** between the connection zone (25) and the book case front cover page (14), the book case back cover page (16) and the data pages (17), a pivotal area (26) is provided which is formed exclusively by the tab (21).

3. The book-like document as claimed in any of the preceding claims, **characterised in that** on an outer side of the connection zone (25), at least one embossing and/or at least one profiling is incorporated.

4. The book-like document as claimed in any of the preceding claims, **characterised in that** the tab (21) is applied on one side of the book case front cover page (14), the book case back cover page (16) and/or the respective data page (17) in particular by means of glueing, welding, or laminating.

5. The book-like document as claimed in any one of claims 1 to 3, **characterised in that** the tab (21) is applied between at least one upper layer and at least one lower layer (31, 32) of the book case front cover page (14), the book case back cover page (16) and/or the respective data pages 17).

6. The book-like document as claimed in any of the preceding claims, **characterised in that** the tab (21) is made of a meltable, in particular thermoplastic material or of a non-meltable material having a meltable, in particular thermoplastic coating or cover or such constituents.

7. The book-like document as claimed in any of the preceding claims, **characterised in that** the tab (21) is made of a woven fabric, a hosiery article, a knitted fabric, a non-woven fabric or a felt consisting exclusively of a thermoplastic material or of a mixture of materials including a material constituent made of a thermoplastic material.

8. The book-like document as claimed in any of the preceding claims, **characterised in that** the tab (21) is formed of a knitted fabric made of a fibre composite consisting of meltable and non-meltable yarns, in particular meltable weft yarns and non-meltable warp yarns, the meltable weft yarns being aligned along the longitudinal side of the connection zone (25).

9. The book-like document as claimed in any one of claims 1 to 7, **characterised in that** the tab (21) consists of a fabric including a plurality of fibres, which comprises at least one hybrid fibre that has a fibre core and at least one fibrous layer surrounding said fibre core which has a higher melting temperature than that of an outer fibre envelope, or **in that** the tab (21) is formed of a textile woven fabric having a coating made of a thermoplastic material which is applied to at least one side thereof.

10. The book-like document as claimed in any of the preceding claims, **characterised in that** at least one personalisation data page (19) is connected to the tab (21) in the connection zone (25).

11. A method for producing a book-like document, in particular as claimed in any one of claims 1 to 10,
- having a book case front cover page (14) and a book case back cover page (16),
- having a plurality of data pages (17) which are disposed between the book case front cover page (14) and the book case back cover page (16), said book case front cover page (14), said book case back cover page (16) and said data pages (17) being stacked one atop another and being aligned with respect to one another and being mutually interconnected,
**characterised in that**
- the book case front cover page (14), the book case back cover page (16) and the data pages (17) are each provided with a tab (21) fastened thereon,
- the book case front cover page (14), the book case back cover page (16), and the data pages (17) are aligned with respect to one another,
- the tabs (21), at least in some sections, are mutually interconnected by joining said tabs (21) together in a firmly bonded connection so as to form a book spine (23), and **in that** a connection zone (25) is thus formed.

12. The method as claimed in claim 11, **characterised in that** the outer edges of the tabs (21) stacked atop one another are aligned with respect to one another or **in that** the book case front cover page (14), the book case back cover page (16), the data pages (17) and/or the personalisation data page (19) are aligned on two of their outer edges.

13. The method as claimed in claim 11, **characterised in that** a connection zone (25) is formed on the tabs (21) and, starting from an outer free edge region of the tabs (21), extends in the direction of the book case front cover page (14), the book case back cover page (16), the data pages (17), and/or the personalisation data page (19), or **in that** the tabs (21) have a connection zone (25) formed thereon which, along the entirety of the free outer edge, extends along the longitudinal side of the tabs (21), thus forming a book spine (23).

14. The method as claimed in claim 11, **characterised in that** the tabs (21) are interconnected by means of welding, in particular ultrasound welding, or by fusing, in particular laminating.

15. The method as claimed in claim 11, **characterised in that** the connection zone (25) is formed to be smaller in width than the width of the tab (21), such that a free pivotal area (26) will remain between the connection zone (25) and the book case front cover page (14), the book case back cover page (16) and/or the respective data pages (17).

## Revendications

1. Document de type livret, en particulier document de valeur ou de sécurité, pourvu d'une page avant de couverture de livret (14) et d'une page arrière de couverture de livret (16), d'une pluralité de pages de données (17) lesquelles sont prévues entre la page avant de couverture de livret (14) et la page arrière de couverture de livret (16), la page avant de couverture de livret (14), les pages de données (17) et la page arrière de couverture de livret (16) étant alignées et assemblées les unes aux autres en vue de former un dos de livret (23), **caractérisé en ce que** la page avant de couverture de livret (14), la page arrière de couverture de livret (16) et les pages de données (17) présentent respectivement une patte (21) et que les pattes (21) de la page avant de couverture de livret (14), de la page arrière de livret (16) et des pages de données (17) sont disposées les unes au-dessus des autres et alignées les unes par rapport aux autres et que toutes les pattes (21) sont reliées les unes aux autres par un assemblage à conjugaison de matières et qu'il est prévu, au moins par sections, une zone d'assemblage (25) formant le dos de livret (23).

2. Document de type livret selon la revendication 1, **caractérisé en ce qu'**une plage de pivotement (26) formée uniquement par la patte (21) est prévue entre la zone d'assemblage (25) et la page avant de couverture de livret (14), la page arrière de couverture de livret (16) et les pages de données (17) .

3. Document de type livret selon l'une quelconque des revendications précédentes, **caractérisé en ce qu'**au moins une empreinte et/ou au moins un profil est réalisé(e) sur une face extérieure de la zone d'assemblage (25).

4. Document de type livret selon l'une quelconque des revendications précédentes, **caractérisé en ce que** la patte (21) est appliquée, en particulier par collage, soudage ou stratification, sur un seul côté de la page avant de couverture de livret (14), de la page arrière de couverture de livret (16) et/ou de la page de données respective (17).

5. Document de type livret selon l'une quelconque des revendications 1 à 3, **caractérisé en ce que** la patte (21) est insérée entre au moins une couche supérieure et une couche inférieure (31, 32) de la page avant de couverture de livret (14), de la page arrière de couverture de livret (16) et/ou des pages de données respectives (17).

6. Document de type livret selon l'une quelconque des revendications précédentes, **caractérisé en ce que** la patte (21) est constituée en un matériau fusible, en particulier un matériau thermoplastique, ou en un matériau non fusible pourvu d'un revêtement fusible, d'un film de surface fusible ou de composants fusibles, en particulier thermoplastiques.

7. Document de type livret selon l'une quelconque des revendications précédentes, **caractérisé en ce que** la patte (21) est réalisée en un tissu, maillage, tricot, voile ou feutre et est constituée exclusivement en une matière thermoplastique ou en un mélange de matières présentant un composant de matière en matière thermoplastique.

8. Document de type livret selon l'une quelconque des revendications précédentes, **caractérisé en ce que** la patte (21) est formée en un tissu constitué en un composite de fibres réalisé à partir de fils fusibles et non fusibles, en particulier de fils de trame fusibles et de fils de chaîne non fusibles, les fils de trame fusibles étant orientés le long du côté longitudinal de la zone d'assemblage (25).

9. Document de type livret selon l'une quelconque des revendications 1 à 7, **caractérisé en ce que** la patte (21) est réalisée en un tissu constitué de plusieurs fibres et comprend au moins une fibre hybride qui présente un coeur de fibre ou au moins une couche de fibres entourant ledit coeur de fibre et présentant une température de fusion supérieure à une enveloppe de fibre extérieure, ou **en ce que** la patte (21) est formée en un tissu textile présentant, sur un côté, au moins un revêtement réalisé en un matériau thermoplastique.

10. Document de type livret selon l'une quelconque des revendications précédentes, **caractérisé en ce qu'**au moins une page de données de personnalisation (19) est assemblée dans la zone d'assemblage (25) grâce à la patte (21).

11. Procédé destiné à fabriquer un document de type livret, en particulier selon l'une quelconque des revendications 1 à 10, pourvu
- d'une page avant de couverture de livret (14) et d'une page arrière de couverture de livret (16),
- d'une pluralité de pages de données (17) lesquelles sont disposées entre la page avant de couverture de livret (14) et la page arrière de couverture de livret (16), la page avant de couverture de livret (14), la page arrière de couverture de livret (16) et les pages de données (17) étant disposées en pile les unes au-dessus des autres et alignées les unes par rapport aux autres et assemblées les unes aux autres,
**caractérisé en ce que**
- la page avant de couverture de livret (14), la page arrière de couverture de livret (16) et les pages de données (17) sont fournies respectivement avec une patte (21) fixée dessus,
- la page avant de couverture de livret (14), la page arrière de couverture de livret (16) et les pages de données (17) sont alignées les unes par rapport aux autres,
- les pattes (21) sont assemblées les unes aux autres, au moins par sections, grâce à un assemblage desdites pattes (21) par conjugaison de matières en vue de former un dos de livret (23) et qu'une zone d'assemblage (25) est formée.

12. Procédé selon la revendication 11, **caractérisé en ce qu'**un bord extérieur des pattes (21) superposées est orienté de manière à ce que lesdits bords soient alignés entre eux ou **en ce que** la page avant de couverture de livret (14), la page arrière de couverture de livret (16), les pages de données (17) et/ou la page de données de personnalisation (19) sont alignées au niveau de deux de leurs arêtes extérieures.

13. Procédé selon la revendication 11, **caractérisé en ce qu'**au niveau des pattes (21) est réalisée une zone d'assemblage (25) qui s'étend depuis une zone périphérique libre extérieure des pattes (21) en direction de la page avant de couverture de livret (14), de la page arrière de couverture de livret (16), des pages de données (17) et/ou de la page de données de personnalisation (19), ou **en ce qu'**au niveau des pattes (21) est formée une zone d'assemblage (25) qui s'étend entièrement le long du bord libre extérieur longeant le côté longitudinal des pattes (21) et qu'ainsi un dos de livret (23) est formé.

14. Procédé selon la revendication 11, **caractérisé en ce que** les pattes (21) sont assemblées les unes aux autres par soudage, en particulier soudage par ultrasons, ou par fusion, en particulier stratification.

15. Procédé selon la revendication 11, **caractérisé en ce que** la zone d'assemblage (25) est réalisée de manière à être de largeur inférieure à la largeur de la patte (21), de sorte qu'il reste une plage de pivotement libre (26) entre ladite zone d'assemblage (25) et la page avant de couverture de livret (14), la page arrière de couverture de livret (16) et/ou les pages de données respectives (17).
